# FASCICULE DE BREVET EUROPEEN

(11) **EP 2 279 385 B1**
(45) Date de publication et mention de la délivrance du brevet: **22.02.2012**
(21) Numéro de dépôt: 09742279.4
(22) Date de dépôt: 08.04.2009
(51) Int. Cl.: F25J 3/04

(54) **APPAREIL ET PROCÉDÉ DE SÉPARATION D'AIR PAR DISTILLATION CRYOGÉNIQUE**
VORRICHTUNG UND VERFAHREN ZUR LUFTTRENNUNG DURCH KRYOGENE DESTILLATION
APPARATUS AND METHOD FOR SEPARATING AIR BY CRYOGENIC DISTILLATION

(30) Priorité: 23.04.2008 FR 0852727
(43) Date de publication de la demande: 02.02.2011
(73) Titulaire: L'Air Liquide Société Anonyme pour l'Etude et l'Exploitation des Procédés Georges Claude, 75007 Paris (FR)
(72) Inventeur: BRIGLIA, Alain, F-49140 Corze (FR); SAULNIER, Bernard, F-92250 La Garenne Colombes (FR); SAMY, Laurent, F-75010 Paris (FR)
(74) Mandataire: Mercey, Fiona Susan
(86) Numéro de dépôt international: PCT/FR2009/050625
(87) Numéro de publication internationale: WO 2009/136081

(56) Documents cités:
- US-B1- 6 220 054
- ANONYMOUS: "Process for krypton and xenon recovery in pumped-LOX ASU cycles" RESEARCH DISCLOSURE, MASON PUBLICATIONS, HAMPSHIRE, GB, vol. 425, no. 23, 1 septembre 1999 (1999-09-01), XP007124769 ISSN: 0374-4353

## Description

La présente invention s'applique à un appareil et à un procédé de production de krypton et xénon par séparation d'air par distillation cryogénique et en particulier à un procédé de séparation des gaz de l'air à compression interne (dans lequel l'oxygène gazeux est produit par vaporisation sous pression dans la ligne d'échange) où l'on extrait un mélange krypton/xénon.

Le document US 6 220 054 qui est considéré comme étant l'état de la technique le plus proche de l'objet de la revendication 1 décrit dans la figure 1 un procédé de séparation d'air par distillation cryogénique dans une double colonne comprenant une colonne moyenne pression et une colonne basse pression dans lequel:
i) on envoie de l'air gazeux comprimé, refroidi et épuré à un premier niveau de la colonne moyenne pression
ii) on envoie de l'air liquide comprimé, refroidi et épuré à un deuxième niveau de la colonne moyenne pression au-dessus du premier
iii) on soutire un liquide enrichi en oxygène, en krypton et en xénon de la cuve de la colonne moyenne pression
v) on vaporise partiellement le liquide enrichi en oxygène, en krypton et en xénon pour former un gaz intermédiaire et un liquide intermédiaire
vi) on soutire un premier débit riche en oxygène à un troisième niveau de la colonne basse pression
vii) on envoie le liquide intermédiaire du vaporiseur à la colonne basse pression à la colonne basse pression
viii) on soutire un deuxième débit liquide riche en oxygène de la colonne basse pression à un quatrième niveau inférieur au troisième niveau.

Dans une unité de séparation des gaz de l'air comprenant une double colonne et où l'oxygène gazeux est produit par vaporisation sous pression dans la ligne d'échange (appareil à compression interne) dans lequel il est prévu d'extraire un mélange krypton/xénon, il est constaté que le rendement de cette extraction décroît de façon significative du fait que l'oxygène pompé extrait de la colonne de distillation basse pression entraîne avec lui un partie non négligeable des composés à valoriser tel que le krypton et le xénon.

Pour ce type d'appareil à compression interne, dans le cas de la production de krypton/xénon associé à une production d'argon plusieurs procédés permettant de remédier à cette problématique ont été imaginés.

L'invention se résume en deux étapes essentielles :
1. Appauvrissement de l'air gazeux entrant dans la colonne de séparation en composés à valoriser (krypton, xénon) par transfert de matière avec une portion réduite du liquide riche. Cette étape donne un liquide riche inférieur riche en krypton et xénon, de préférence 100 % du xénon contenu ainsi dans l'alimentation d'air gazeux étant extrait ainsi que plus de 80 % du krypton.
2. Concentration du liquide riche inférieur riche en krypton et en xénon, par vaporisation partielle dans un vaporiseur/condenseur. La source de chaleur utilisée pour vaporiser le liquide riche inférieur est de préférence un fluide de la colonne d'où provient le dit liquide riche inférieur, fluide provenant d'étage de distillation supérieure qui, en cédant sa chaleur, se condense dans le vaporiseur/condenseur. Le liquide ainsi produit alimente à un étage de distillation approprié la colonne basse pression. Le liquide riche inférieur produit, quant à lui, une phase vaporisée qui alimente la colonne basse pression à un étage de distillation approprié, et une purge où de préférence quasiment 100 % du xénon contenu dans l'alimentation y est extraite, par contre seulement 50 % environ du krypton y est présent

La colonne basse pression est alimentée par la purge riche en krypton et en xénon produite par concentration. La purge riche en krypton et en xénon produite ci-dessus va alimenter la colonne basse pression, à un étage de distillation inférieur au soutirage de l'oxygène liquide destiné à être pompé pour être ensuite vaporisé dans l'échangeur principal. Le mélange final riche en krypton et en xénon est extraite du fond de la colonne basse pression afin d'y être traité ultérieurement.

Optionnellement, dans le cas où le mélange krypton xénon est sous forme liquide, ce retour est injecté à l'aspiration de la pompe pour minimiser le soutirage OL de la colonne, et ainsi augmenter le rendement d'extraction du krypton et xénon

Un tel procédé permet d'extraire de l'ordre de 90 % du xénon présent dans l'air où un procédé conventionnel ne permet qu'un rendement de l'ordre 70 % au mieux. Quant au rendement d'extraction du krypton, celui-ci atteint environ 75 % alors que le rendement d'un appareil conventionnel ne permet au mieux qu'un rendement de l'ordre de 60 %.

Selon un objet de l'invention, il est prévu un procédé selon la revendication 1.

Selon des caractéristiques facultatives :
- on envoie le gaz intermédiaire du vaporiseur à la colonne basse pression à un niveau supérieur au niveau intermédiaire ;
- on vaporise le liquide enrichi en oxygène, en krypton et en xénon par échange de chaleur avec un gaz soutiré de la colonne moyenne pression ;
- le gaz soutiré de la colonne moyenne pression est soutiré au-dessus du premier niveau ;
- le liquide intermédiaire est envoyé du vaporiseur à un niveau intermédiaire de la colonne basse pression inférieur au troisième niveau ;
- on soutire le deuxième débit liquide riche en oxygène (11) de la colonne basse pression à un quatrième niveau inférieur au niveau intermédiaire ;
- le liquide intermédiaire est mélangé à un deuxième débit liquide riche en oxygène.

Selon un autre objet de l'invention, il est prévu un appareil selon la revendication 8.

Eventuellement, l'appareil comprend :
- des moyens pour envoyer le gaz intermédiaire du vaporiseur à la colonne basse pression à un niveau supérieur au niveau intermédiaire
- des moyens pour envoyer un gaz soutiré de la colonne moyenne pression au vaporiseur
- des moyens pour soutirer le gaz de la colonne moyenne pression est soutiré au-dessus du premier niveau
- des moyens pour pressuriser et vaporiser le premier débit riche en oxygène, de préférence par échange de chaleur avec l'air à distiller
- des moyens pour envoyer le liquide intermédiaire du vaporiseur à un niveau intermédiaire de la colonne basse pression inférieur au troisième niveau
- des moyens pour soutirer le deuxième débit liquide riche en oxygène de la colonne basse pression à un quatrième niveau inférieur au niveau intermédiaire
- des moyens pour mélanger le liquide intermédiaire à un deuxième débit liquide riche en oxygène

L'invention sera décrite en plus de détail en se référant à la figure.

Un débit d'air gazeux moyenne pression 1 est envoyé à la colonne moyenne pression 20 d'une double colonne de séparation d'air. La double colonne comprend aussi une colonne basse pression 21 couplée thermiquement avec la colonne moyenne pression 20 au moyen d'un vaporiseur 24, qui vaporise le liquide de cuve de la colonne basse pression par échange de chaleur avec l'azote gazeux de tête de la colonne moyenne pression.

Un débit d'air liquide à haute pression est détendu dans une vanne puis divisé en deux. Le débit 3 ainsi formé est envoyé à la colonne moyenne pression 20 quelques plateaux théoriques au dessus du point d'entrée du débit 1. Le reste de l'air liquide 4 est refroidi dans le sous-refroidisseur 26, détendu puis envoyé à la colonne basse pression 21.

Un débit de liquide riche inférieur 5 enrichi en oxygène, en krypton et en xénon est soutiré en cuve de la colonne moyenne pression 20, refroidi dans le sous-refroidisseur 26, puis détendu et envoyé à un vaporiseur 22 où il se vaporise partiellement par échange de chaleur avec de l'air gazeux enrichi en azote 8 provenant de la colonne moyenne pression 20. L'air gazeux est condensé pour former un débit 9 qui est ensuite envoyé à la colonne basse pression 21. Le liquide riche vaporisé 16 est détendu comme gaz intermédiaire et envoyé à la colonne basse pression alors que le liquide intermédiaire restant 7 est envoyé à la colonne basse pression 21 quelques plateaux au-dessus de la cuve. Un débit de liquide riche supérieur 6 est soutiré entre l'arrivée de l'air 1 et l'arrivée d'air 3 et/ou le soutirage du débit 8. Ce débit 6 est refroidi dans le sous-refroidisseur 26, mélangé avec le liquide riche vaporisé 16 et envoyé à la colonne basse pression 21. Du liquide pauvre enrichi en azote 15 est soutiré en tête de la colonne moyenne pression 20 et envoyé en tête de la colonne basse pression 21 après refroidissement et détente.

De l'oxygène liquide 10 est soutiré de la colonne basse pression 21 quelques plateaux au-dessus de la cuve et de préférence au-dessus de l'arrivée du liquide 7. Ce liquide est pompé par la pompe 23 pour servir de produit riche en oxygène.

De l'oxygène liquide 11 enrichi en krypton et xénon est soutiré en cuve de la colonne basse pression 21 et est épuré ultérieurement pour produire un mélange de krypton et xénon.

De l'azote basse pression 13 est soutiré en tête de la colonne basse pression 21, chauffé dans le sous-refroidisseur et chauffé contre les débits d'air **1,2** (chauffage non-illustré).

### Equipements :

**20** Colonne moyenne pression, **21** Colonne basse pression, **22** Vaporiseur liquide riche inférieur, **23** Pompe oxygène liquide.

### Fluides :

**1** Air gazeux moyenne pression, **2** Air liquide haute pression, **3** Air liquide détendu alimentant la colonne moyenne pression, **4** Air liquide détendu alimentant la colonne basse pression, **5** Liquide riche inférieur enrichie en krypton xénon, **16** Liquide riche inférieur vaporisé appauvri en krypton xénon, **7** Purge riche en krypton xénon, **8** Air pauvre extrait de la colonne moyenne pression, **9** Air pauvre liquide, **10** Oxygène liquide extrait de la colonne basse pression, **11** Oxygène liquide extrait de la colonne basse pression riche en krypton xénon.

## Revendications

1. Procédé de production de krypton et xénon par séparation d'air par distillation cryogénique dans une double colonne comprenant une colonne moyenne pression (20) et une colonne basse pression (21) dans lequel :
i) on envoie de l'air gazeux comprimé, refroidi et épuré (1) à un premier niveau de la colonne moyenne pression
ii) on envoie de l'air liquide comprimé, refroidi et épuré (3) à un deuxième niveau de la colonne moyenne pression au-dessus du premier niveau
iii) on soutire un liquide (5) enrichi en oxygène, en krypton et en xénon de la cuve de la colonne moyenne pression,
iv) on soutire un liquide (6) de la colonne moyenne pression à un niveau entre les premier et deuxième niveaux et on l'envoie à la colonne basse pression
v) on vaporise partiellement le liquide enrichi en oxygène, en krypton et en xénon pour former un gaz intermédiaire (16) et un liquide intermédiaire (7)
vi) on soutire un premier débit liquide riche en oxygène (10) à un troisième niveau de la colonne basse pression, on le pressurise et on le vaporise
vii) on envoie le liquide intermédiaire du vaporiseur à la colonne basse pression à un niveau intermédiaire de la colonne basse pression inférieur au troisième niveau et
viii) on soutire un deuxième débit liquide riche en oxygène (11) de la colonne basse pression à un quatrième niveau inférieur au niveau intermédiaire et on l'épure pour produire un mélange de krypton et de xénon.

2. Procédé selon la revendication 1 dans lequel on envoie le gaz intermédiaire (6) vaporisé à la colonne basse pression (21) à un niveau supérieur au niveau intermédiaire.

3. Procédé selon la revendication 1 ou 2 dans lequel on vaporise le liquide enrichi en oxygène, en krypton et en xénon (5) par échange de chaleur avec un gaz (8) soutiré de la colonne moyenne pression.

4. Procédé selon la revendication 3 dans lequel le gaz soutiré (8) de la colonne moyenne pression est soutiré au-dessus du premier niveau.

5. Procédé selon l'une des revendications précédentes dans lequel le liquide intermédiaire est envoyé du vaporiseur à un niveau intermédiaire de la colonne basse pression inférieur au troisième niveau.

6. Procédé selon la revendication 5 dans lequel on soutire le deuxième débit liquide riche en oxygène (11) de la colonne basse pression à un quatrième niveau inférieur au niveau intermédiaire.

7. Procédé selon l'une des revendications 1 à 4 dans lequel le liquide intermédiaire est mélangé à un deuxième débit liquide riche en oxygène.

8. Appareil de séparation d'air par distillation cryogénique comprenant une double colonne constituée par une colonne moyenne pression (20) et une colonne basse pression (21) et un vaporiseur (22) comprenant :
i) des moyens pour envoyer de l'air gazeux comprimé, refroidi et épuré (3) à un premier niveau de la colonne moyenne pression
ii) des moyens pour envoyer de l'air liquide comprimé, refroidi et épuré à un deuxième niveau de la colonne moyenne pression au-dessus du premier niveau
iii) des moyens pour soutirer un liquide (5) enrichi en oxygène, en krypton et en xénon de la cuve de la colonne moyenne pression
iv) des moyens pour soutirer un liquide de la colonne moyenne pression à un niveau entre les premier et deuxième niveaux et on l'envoie à la colonne basse pression
v) des moyens pour envoyer au moins une partie du liquide enrichi en oxygène, en krypton et en xénon au vaporiseur où il se vaporise partiellement pour former un gaz intermédiaire (16) et un liquide intermédiaire (7)
vi) des moyens pour soutirer un premier débit liquide riche en oxygène (10) à un troisième niveau de la colonne basse pression, des moyens (23) pour le pressuriser et des moyens pour le vaporiser
vii) des moyens pour envoyer du liquide intermédiaire du vaporiseur à la colonne basse pression à un niveau intermédiaire de la colonne basse pression et
viii) des moyens pour soutirer un deuxième débit liquide riche en oxygène de la colonne basse pression à un quatrième niveau inférieur au troisième niveau inférieur au niveau intermédiaire et des moyens pour l'épurer pour produire un mélange de krypton et de xénon.

9. Appareil selon la revendication 8 comprenant des moyens pour envoyer le gaz intermédiaire du vaporiseur (22) à la colonne basse pression (21) à un niveau supérieur au niveau intermédiaire.

10. Appareil selon la revendication 8 ou 9 comprenant des moyens pour envoyer un gaz soutiré de la colonne moyenne pression (20) au vaporiseur (22).

11. Appareil selon la revendication 10 comprenant des moyens pour soutirer le gaz de la colonne moyenne pression (20) au-dessus du premier niveau.

12. Appareil selon la revendication 8 à 11 comprenant des moyens pour pressuriser et vaporiser le premier débit riche en oxygène, de préférence par échange de chaleur avec l'air à distiller.

13. Appareil selon l'une des revendications 8 à 12 comprenant des moyens pour envoyer le liquide intermédiaire du vaporiseur à un niveau intermédiaire de la colonne basse pression inférieur au troisième niveau.

14. Appareil selon la revendication 13 comprenant des moyens pour soutirer le deuxième débit liquide riche en oxygène (11) de la colonne basse pression à un quatrième niveau inférieur au niveau intermédiaire.

15. Appareil selon l'une des revendications 8 à 12 comprenant des moyens pour mélanger le liquide intermédiaire à un deuxième débit liquide riche en oxygène.

## Claims

1. Process for producing krypton and xenon by separating air by cryogenic distillation in a double column comprising a medium pressure column (20) and a low pressure column (21), wherein:
i) cooled and purified compressed gaseous air (1) is sent to a first level of the medium pressure column;
ii) cooled and purified compressed liquid air (3) is sent to a second level of the medium pressure column, above the first level;
iii) a liquid (5) enriched in oxygen, krypton and xenon is drawn off from the bottom of the medium pressure column;
iv) a liquid (6) is drawn off from the medium pressure column at a level between the first and second levels and sent to the low pressure column;
v) the liquid enriched in oxygen, krypton and xenon is partially vaporised to form an intermediate gas (16) and an intermediate liquid (7);
vi) a first oxygen-rich liquid stream (10) is drawn off at a third level of the low pressure column, pressurised and vaporised;
vii) the intermediate liquid is sent from the vaporiser to the low pressure column at an intermediate level of the low pressure column, lower than the third level, and
viii) a second oxygen-rich liquid stream (11) is drawn off from the low pressure column at a fourth level, lower than the third level, and purified to produce a mixture of krypton and xenon.

2. Process according to claim 1, wherein the vaporised intermediate gas (6) is sent to the low pressure column (21) at a level higher than the intermediate level.

3. Process according to either claim 1 or claim 2, wherein the liquid enriched in oxygen, krypton and xenon (5) is vaporised by heat exchange with a gas (8) drawn off from the medium pressure column.

4. Process according to claim 3, wherein the gas (8) drawn off from the medium pressure column is drawn off above the first level.

5. Process according to any one of the preceding claims, wherein the intermediate liquid is sent from the vaporiser to an intermediate level of the low pressure column, lower than the third level.

6. Process according to claim 5, wherein the second oxygen-rich liquid stream (11) is drawn off from the low pressure column at a fourth level, lower than the intermediate level.

7. Process according to any one of claims 1 to 4, wherein the intermediate liquid is mixed with a second oxygen-rich liquid stream.

8. Apparatus for separating air by cryogenic distillation comprising a double column formed by a medium pressure column (20) and a low pressure column (21) and a vaporiser (22) comprising:
i) means for sending cooled and purified compressed gaseous air (3) to a first level of the medium pressure column;
ii) means for sending cooled and purified compressed liquid air to a second level of the medium pressure column, above the first level;
iii) means for drawing off a liquid (5) enriched in oxygen, krypton and xenon from the bottom of the medium pressure column;
iv) means for drawing off a liquid from the medium pressure column at a level between the first and second levels and it is sent to the low pressure column;
v) means for sending at least a portion of the liquid enriched in oxygen, krypton and xenon to the vaporiser, where it is partially vaporised to form an intermediate gas (16) and an intermediate liquid (7);
vi) means for drawing off a first oxygen-rich liquid stream (10) at a third level of the low pressure column, means (23) for pressurising it and means for vaporising it;
vii) means for sending the intermediate liquid from the vaporiser to the low pressure column at an intermediate level of the low pressure column and
viii) means for drawing off a second oxygen-rich liquid stream from the low pressure column at a fourth level, lower than the third level, lower than the intermediate level, and means for purifying it to produce a mixture of krypton and xenon.

9. Apparatus according to claim 8, comprising means for sending the intermediate gas from the vaporiser (22) to the low pressure column (21) at a level higher than the intermediate level.

10. Apparatus according to either claim 8 or claim 9, comprising means for sending a gas drawn off from the medium pressure column (20) to the vaporiser (22).

11. Apparatus according to claim 10, comprising means for drawing off the gas from the medium pressure column (20) above the first level.

12. Apparatus according to claims 8 to 11, comprising means for pressurising and vaporising the first oxygen-rich stream, preferably by heat exchange with the air to be distilled.

13. Apparatus according to any one of claims 8 to 12, comprising means for sending the intermediate liquid from the vaporiser to an intermediate level of the low pressure column, lower than the third level.

14. Apparatus according to claim 13, comprising means for drawing off the second oxygen-rich liquid stream (11) from the low pressure column at a fourth level, lower than the intermediate level.

15. Apparatus according to any one of claims 8 to 12, comprising means for mixing the intermediate liquid with a second oxygen-rich liquid stream.

## Patentansprüche

1. Verfahren zur Produktion von Krypton und Xenon durch Tieftemperaturzerlegung von Luft in einer Doppelkolonne, die eine Mitteldruckkolonne (20) und eine Niederdruckkolonne (21) umfasst, wobei
i) verdichtete, abgekühlte und gereinigte gasförmige Luft (1) auf ein erstes Niveau der Mitteldruckkolonne geführt wird,
ii) verdichtete, abgekühlte und gereinigte flüssige Luft (3) auf ein zweites Niveau der Mitteldruckkolonne oberhalb des ersten Niveaus geführt wird,
iii) eine mit Sauerstoff, Krypton und Xenon angereicherte Flüssigkeit (5) aus dem Sumpf der Mitteldruckkolonne abgezogen wird,
iv) eine Flüssigkeit (6) aus der Mitteldruckkolonne auf einem Niveau zwischen dem ersten und dem zweiten Niveau abgezogen wird und zu der Niederdruckkolonne geführt wird,
v) die mit Sauerstoff, Krypton und Xenon angereicherte Flüssigkeit teilweise verdampft wird, um ein Zwischengas (16) und eine Zwischenflüssigkeit (7) zu bilden,
vi) ein erster sauerstoffreicher flüssiger Strom (10) auf einem dritten Niveau der Niederdruckkolonne abgezogen, unter Druck gesetzt und verdampft wird,
vii) die Zwischenflüssigkeit von dem Verdampfer zu der Niederdruckkolonne auf ein Zwischenniveau der Niederdruckkolonne, das niedriger als das dritte Niveau ist, geführt wird und
viii) ein zweiter sauerstoffreicher flüssiger Strom (11) aus der Niederdruckkolonne auf einem vierten Niveau, das niedriger als das Zwischenniveau ist, abgezogen und gereinigt wird, um ein Gemisch aus Krypton und Xenon zu produzieren.

2. Verfahren nach Anspruch 1, wobei das Zwischengas (6), das in der Niederdruckkolonne (21) auf einem höheren Niveau verdampft wurde, auf ein Zwischenniveau geführt wird.

3. Verfahren nach Anspruch 1 oder 2, wobei die mit Sauerstoff, Krypton und Xenon angereicherte Flüssigkeit (5) durch Wärmetausch mit einem Gas (8), das aus der Niederdruckkolonne abgezogen wird, verdampft wird.

4. Verfahren nach Anspruch 3, wobei das aus der Niederdruckkolonne abgezogene Gas (8) oberhalb des ersten Niveaus abgezogen wird.

5. Verfahren nach einem der vorhergehenden Ansprüche, wobei die Zwischenflüssigkeit von dem Verdampfer auf ein Zwischenniveau der Niederdruckkolonne, das niedriger als das dritte Niveau ist, geführt wird.

6. Verfahren nach Anspruch 5, wobei der zweite sauerstoffreiche flüssige Strom (11) aus der Niederdruckkolonne auf ein viertes Niveau, das niedriger als das Zwischenniveau ist, geführt wird.

7. Verfahren nach einem der Ansprüche 1 bis 4, wobei die Zwischenflüssigkeit mit einem zweiten sauerstoffreichen flüssigen Strom vermischt wird.

8. Vorrichtung zur Tieftemperaturzerlegung von Luft, das eine Doppelkolonne, die von einer Mitteldruckkolonne (20) und einer Niederdruckkolonne (21) gebildet ist, und einen Verdampfer (22) umfasst, umfassend:
i) Mittel, um die verdichtete, abgekühlte und gereinigte gasförmige Luft (3) auf ein erstes Niveau der Mitteldruckkolonne zu führen,
ii) Mittel, um die verdichtete, abgekühlte und gereinigte flüssige Luft auf ein zweites Niveau der Mitteldruckkolonne oberhalb des ersten Niveaus zu führen,
iii) Mittel, um eine mit Sauerstoff, Krypton und Xenon angereicherte Flüssigkeit (5) aus dem Sumpf der Mitteldruckkolonne abzuziehen,
iv) Mittel, um eine Flüssigkeit aus der Mitteldruckkolonne auf einem Niveau zwischen dem ersten und dem zweiten Niveau abzuziehen und zu der Niederdruckkolonne zu führen,
v) Mittel, um mindestens einen Teil der mit Sauerstoff, Krypton und Xenon angereicherten Flüssigkeit zu dem Verdampfer zu führen, wo sie teilweise verdampft wird, um ein Zwischengas (16) und eine Zwischenflüssigkeit (7) zu bilden,
vi) Mittel, um einen ersten sauerstoffreichen flüssigen Strom (10) auf einem dritten Niveau der Niederdruckkolonne abzuziehen, Mittel (23), um ihn unter Druck zu setzen, und Mittel, um ihn zu verdampfen,
vii) Mittel, um die Zwischenflüssigkeit von dem Verdampfer zu der Niederdruckkolonne auf ein Zwischenniveau der Niederdruckkolonne zu führen, und
viii) Mittel, um einen zweiten sauerstoffreichen flüssigen Strom aus der Niederdruckkolonne auf einem vierten Niveau, das niedriger als das dritte Niveau ist, das niedriger als das Zwischenniveau ist, abzuziehen, und Mittel, um ihn zu reinigen, um ein Gemisch aus Krypton und Xenon zu produzieren.

9. Vorrichtung nach Anspruch 8, die Mittel umfasst, um das Zwischengas von dem Verdampfer (22) zu der Niederdruckkolonne (21) auf ein Niveau, das höher als das Zwischenniveau ist, zu führen.

10. Vorrichtung nach Anspruch 8 oder 9, die Mittel umfasst, um ein aus der Mitteldruckkolonne (20) abgezogenes Gas zu dem Verdampfer (22) zu führen.

11. Vorrichtung nach Anspruch 10, die Mittel umfasst, um das aus der Mitteldruckkolonne (20) abgezogene Gas oberhalb des ersten Niveaus abzuziehen.

12. Vorrichtung nach Anspruch 8 bis 11, die Mittel umfasst, um den ersten sauerstoffreichen Strom unter Druck zu setzen und zu verdampfen, vorzugsweise durch Wärmetausch mit der zu destillierenden Luft.

13. Verfahren nach einem der Ansprüche 8 bis 12, die Mittel umfasst, um die Zwischenflüssigkeit von dem Verdampfer auf ein Zwischenniveau der Niederdruckkolonne, das niedriger als das dritte Niveau ist, zu führen.

14. Vorrichtung nach Anspruch 13, die Mittel umfasst, um den zweiten sauerstoffreichen flüssigen Strom (11) aus der Niederdruckkolonne auf einem vierten Niveau abzuziehen, das niedriger als das Zwischenniveau ist.

15. Verfahren nach einem der Ansprüche 8 bis 12, die Mittel umfasst, um die Zwischenflüssigkeit mit einem zweiten sauerstoffreichen flüssigen Strom zu vermischen.
